# EUROPÄISCHE PATENTSCHRIFT

(11) **EP 1 318 229 B1**
(45) Veröffentlichungstag und Bekanntmachung des Hinweises auf die Patenterteilung: **04.04.2007**
(21) Anmeldenummer: 02024605.4
(22) Anmeldetag: 04.11.2002
(51) Int. Cl.: D21D 5/02, D21G 9/00

(54) **Verfahren zur Regelung von Sortiersystemen sowie zur Durchführung dieses Verfahrens geeignetes Sortiersystem**
Method for controlling sorting systems and sorting system for using the method
Procédé pour la régulation de systèmes de triage et système de triage pour l'application du procédé

(30) Priorität: 10.12.2001 DE 10160603
(43) Veröffentlichungstag der Anmeldung: 11.06.2003
(62) Teilanmeldung aus: 07000198.7
(73) Patentinhaber: Voith Patent GmbH, 89522 Heidenheim (DE)
(72) Erfinder: Schabel, Samuel, Dr., 88212 Ravensburg (DE)
(74) Vertreter: Manitz, Finsterwald & Partner GbR

(56) Entgegenhaltungen:
- EP-A- 0 931 873
- WO-A-83/01969
- WO-A-93/25752
- DE-A- 19 819 110

## Beschreibung

Die Erfindung betrifft ein Verfahren zur Regelung von mehrstufigen Sortiersystemen bei der Papiererzeugung gemäß dem Oberbegriff des Anspruchs 1 sowie ein zur Durchführung dieses Verfahrens geeignetes Sortiersystem. Ein derartiges Verfahren und ein derartiges Sortiersystem sind aus der EP-A-0 931 873 bekannt.

Sortiersysteme für die Papiererzeugung dienen dazu, eine Faserstoffsuspension in mindestens zwei Fraktionen aufzuteilen, nämlich in eine so genannte Feinfraktion und eine so genannte Grobfraktion. Die Feinfraktion besteht dabei aus einem großen Teil des in der Faserstoffsuspension enthaltenen Wassers sowie aus möglichst vielen Papierfasern, während die Grobfraktion, d.h. die Fraktion, welche die in den jeweiligen Sortierern des Sortiersystems verwendeten Siebe nicht passieren kann, möglichst wenig Fasern und möglichst alle störenden Verunreinigungen enthalten soll.

Da die störenden und zu entfernenden Verunreinigungen ein breites Größenspektrum besitzen, lässt es sich nicht vermeiden, dass die von kleineren und kleinsten Teilchen gebildeten Verunreinigungen zusammen mit den Fasern in die Feinfraktion gelangen. Um den Anteil von Verunreinigungen in der Feinfraktion zu minimieren und möglichst zu verhindern, dass in der am Ausgang einer Sortieranlage erhaltenen Feinfraktion überhaupt noch Störstoffe vorhanden sind, wurden aufwendige Sortierverfahren entwickelt, die Anlagen mit einer größeren Anzahl von Sortierern erfordern, die in Reihe und/oder parallel geschaltet sein können. Es hat sich jedoch gezeigt, dass der Erfolg einer Sortieranlage nicht nur durch die Anzahl der verwendeten Sortierapparate und deren Qualität bestimmt wird, sondern vor allem auch durch die verfahrenstechnische Gestaltung des Sortierverfahrens selbst.

Bei jedem hochwertigen Sortierverfahren wird eine möglichst große Reinheit der am Ende gewonnenen Feinfraktion, ein möglichst geringer Faserverlust, d.h. minimale Faseranteile in der Grobfraktion, sowie eine möglichst große Produktionsmenge angestrebt, wobei unter Produktion bzw. Produktionsmenge die erhaltene Gutstoffmenge verstanden wird.

Eine besondere Problematik im Zusammenhang mit der Erreichung dieser Zielsetzung resultiert vor allem aus Schwankungen der Rohstoffqualität, die im negativen Sinne verursacht werden kann durch größere Mengen an in Zeitungen eingelegte Werbeprospekte, und im positiven Sinne durch fallende Rohstoffpreise, was die Verarbeitung von Materialien fördert, die zu einer überdurchschnittlich hohen Rohstoffqualität führen. Diese Sachverhalte erschweren es, Sortiersysteme bekannter Art so zu steuern oder zu regeln, dass eine bestimmte Zielgröße, wie z.B. Wirkungsgrad oder minimaler Faserverlust, erreicht wird.

Aufgabe der Erfindung ist es, ein Verfahren von der im Oberbegriff des Anspruchs 1 angegebenen Art so zu optimieren, dass einerseits die vorstehend erwähnten Ziele eines guten Sortierverfahrens bestmöglich erreicht werden können und andererseits bei der durchgeführten Regelung vorgebbare Zielgrößen wie z.B. Wirkungsgrad und Faserverlust vorgegeben und dabei Schwankungen der Rohstoffqualität berücksichtigt werden können.

Gelöst wird diese Aufgabe durch die im Patentanspruch 1 angegebenen Merkmale.

Wesentlich für die Erfindung ist dabei, dass über online-Messungen und/oder Berechnungen eine vollständige Bilanzierung der Massenströme in allen Sortierern durchgeführt und davon Gebrauch gemacht wird, dass die Abhängigkeiten der Zielgrößen, wie z.B. Wirkungsgrad und Faserverlust, von den Betriebsparametern bekannt sind und sich durch Gleichungen beschreiben lassen. Das Sortiersystem kann aus diesem Grunde durch ein lineares Gleichungssystem modelliert werden, wobei dann dieses Modell durch Implementierung eines Zustandsreglers erfindungsgemäß dazu genutzt wird, die Anlage im optimalen Betriebszustand zu fahren.

Durch das dem Sortiersystem auf diese Weise übergeordnete Regelkonzept können beispielsweise neben der Zielgröße "Produktion" auch bezüglich der Zielgrößen "Wirkungsgrad" und "Faserverlust" über den Zustandsregler Vorgaben durch das Bedienpersonal gemacht werden. Diese Vorgaben werden dann durch die erfindungsgemäß realisierte Regelung in Stellgrößen für die Regelventile so umgesetzt, dass das Sortiersystem entsprechend den Vorgaben optimal läuft.
Von besonderem Vorteil ist dabei, dass nicht nur die Regelventile über den Zustandsregler beeinflusst werden können, sondern dass beispielsweise dann, wenn ein minimaler Faserverlust angestrebt wird, auch Maschinenparameter beeinflusst werden können, wie z.B. die Rotordrehzahl eines Sortierers über einen Frequenzumrichter.

Weitere besonders vorteilhafte Ausgestaltungen des erfindungsgemäßen Verfahrens sowie eines auch zur Durchführung des erfindungsgemäßen Verfahrens geeignetes Sortiersystem sind in den Unteransprüchen beschrieben und werden anhand eines Ausführungsbeispiels unter Bezugnahme auf die Zeichnung erläutert. In der Zeichnung zeigt:
- Fig. 1: ein Diagramm zur Erläuterung des Einflusses der Maschinenparameter auf das Sortierergebnis gemäß einem Beispiel,
- Fig. 2: ein Diagramm zur Erläuterung eines Ausführungsbeispiels eines erfindungsgemäßen Sortiersystems, und
- Fig. 3: eine bevorzugte Ausführungsvariante des Beispiels nach Fig. 2.

Fig. 1 zeigt an einem Beispiel, wie sich bestimmte wählbare Parameter von Sortierern auf die Reinheit der Feinfraktion bzw. des Gutstoffes auswirken.

Auf der Ordinate dieser Darstellung ist die Sticky-Fläche in der Feinfraktion (Gutstoff) aufgetragen. Eine zunehmende Sticky-Fläche im Gutstoff bedeutet dabei ein geringere Reinheit.

Auf der Abszisse sind verschiedene Parameter eingetragen.
Der den Überlauf betreffende Parameter betrifft die bei Betrieb des Sortierers einstellbare Menge des Rejects, hier volumetrisch gemessen. Die Schlitzweite bezieht sich auf den Siebkorb des verwendeten Sortierers. Unter Profilwinkel ist der Winkel zu verstehen, in dem die Oberkante eines Siebstabes gegenüber dem Umfang geneigt ist. Ein großer Profilwinkel entspricht dabei einer relativ starken Verwirbelung im Einlaufbereich des Schlitzsiebes, was einerseits einen höheren Durchsatz, andererseits aber eine geringere Reinheit des Gutstoffs bedeutet.
Die Schlitzgeschwindigkeit bezieht sich auf die Suspension beim Durchtritt durch den Schlitz. Sie resultiert im wesentlichen aus der gesamten Schlitzfläche und aus dem durch die Sortiermaschine gepumpten Volumenstrom.

Die Drehzahl ist die Drehzahl des Rotors eines Sortierers, der zur Siebfreihaltung vorgesehen ist und vorzugsweise mit unterschiedlichen Drehzahlen betrieben werden kann.

Im rechten Teil der Fig. 1 is als Beispiel eine Referenzeinstellung angegeben.

Fig. 2 zeigt ein Diagramm einer ein Ausführungsbeispiel der Erfindung darstellenden, dreistufigen Sortieranlage.

Wie anhand der Fig. 1 zu sehen ist, haben die im Betrieb beeinflussbaren Parameter Überlaufmenge und Schlitzgeschwindigkeit einen erheblichen Einfluss auf den Systemwirkungsgrad. Vergleichbares gilt für den Faserverlust bzw. Eindickfaktor. Derartige Zusammenhänge sind maßgeblich dafür, dass das Sortiersystem durch ein lineares Gleichungssystem mathematisch modelliert werden kann und unter Verwendung eines solchen Modells in einem Zustandsregler die jeweilige Anlage im gewünschten optimalen Betriebszustand gefahren werden kann.

Die in Fig. 2 als Beispiel dargestellte Sortieranlage ist dreistufig aufgebaut und wird über einen Zustandsregler 25 im Betrieb geregelt.

Die Anlage umfasst einen ersten Sortierer 1, in dem sich ein Sieb 2 befindet. Das Sieb enthält eine Vielzahl von Öffnungen, welche so gestaltet sind, dass ein Teil der einströmenden Faserstoffsuspension S als Feinfraktion F die Öffnungen passieren kann, während eine Grobfraktion G abgewiesen wird.

Die Zuführung der Suspension S erfolgt über eine Pumpe 24. In der Ausgangsleitung für die Feinfraktion F ist ein Durchfluss-Sensor 7 sowie ein Stellventil 8 angeordnet, und ein entsprechender Durchfluss-Sensor 6 und ein entsprechendes Stellventil 4 sind in der Ausgangsleitung für die Grobfraktion vorgesehen.

Die Durchfluss-Sensoren 6, 7 liefern ihre Signale an den Zustandsregler 25, während die Stellventile 4, 8 ihre Steuer- bzw. Regelsignale vom Zustandsregler 25 erhalten.

Die Grobfraktion G des ersten Sortierers 1 wird über eine Sammeleinheit 3 und eine Pumpe 24 einem zweiten Sortierer 9 mit Sieb 10 zugeführt. Auch bei diesem Sortierer 9 sind in der Auslassleitung für die Feinfraktion ein Durchfluss-Sensor 13 und ein Stellventil 14 und in der Auslassleitung für die Grobfunktion ein Durchfluss-Sensor 11 und ein Stellventil 12 angeordnet, wobei die Sensoren wiederum ihre Signale an den Zustandsregler 25 liefern und die Stellventile 12, 14 vom Zustandsregler 25 gesteuert bzw. geregelt werden.

Während die Feinfraktion des zweiten Sortierers 9 der Ausgangsleitung für die Feinfraktion F des ersten Sortierers 1 zugeführt wird, gelangt die Grobfraktion des zweiten Sortierers 9 über eine Sammeleinheit 3 und eine Pumpe 24 zu einem dritten Sortierer 15 mit Trennsieb 16.

Auch für diesen dritten Sortierer 15 gilt, dass sowohl in der Ausgangsleitung für die Feinfraktion als auch in der Ausgangsleitung für die Grobfraktion jeweils ein Durchfluss-Sensor 20 bzw. 17 und ein Stellventil 21 bzw. 18 vorgesehen sind, wobei wiederum in analoger Weise zu den vorhergehenden Sortierern die Durchfluss-Sensoren ihre Messsignale an den Zustandsregler 25 liefern, während die Stellventile 21 und 18 von diesem Zustandsregler 25 gesteuert bzw. geregelt werden. Die Feinfraktion des dritten Sortierers 15 wird über die Sammeleinheit 3 und die Pumpe 24 dem zweiten Sortierer 9 zugeführt, welcher ebenfalls die Grobfraktion des ersten Sortierers über die Sammeleinheit 3 erhält.

Über die online-Durchflussmessungen wird eine vollständige Bilanzierung der Massenströme in allen Sortierern ermöglicht. Die Zielgrößen Produktion und Faserverlust sind damit erfasst.

Die Zielgröße Wirkungsgrad oder Gutstoffqualität kann ebenfalls über einen online-Qualitätssensor 5 erfasst werden, dessen Ausgangssignale dem Zustandsregler 25 zur weiteren Verarbeitung zugeführt werden. Dies ist aber nicht zwingend erforderlich. Eine sinnvolle Regelung bzw. Steuerung ist auch dadurch möglich, dass der Bediener qualitativ vorgibt, ob er eine höhere Qualität oder eine höhere Produktion fahren möchte.

Eine Weiterbildung der Erfindung zeichnet sich dadurch aus, dass zumindest für den ersten Sortierer 1 ein Rücklauf RC vorgesehen ist. Dieser Rücklauf wird von der Feinfraktion F vor dem Durchfluss-Sensor 7 abgezweigt und zur Eingangsleitung für die Suspension S geführt, wobei die Rückführung zweckmäßigerweise vor der Förderpumpe 24 mündet. In dem Rücklauf RC sind wiederum ein Durchfluss-Sensor 22 und ein Stellventil 23 angeordnet, wobei der Sensor 22 seine Signale an den Zustandsregler 25 liefert und das Stellventil 23 vom Zustandsregler 25 gesteuert oder geregelt wird. Die Rücklaufströmung der Feinfraktion kann dabei als zusätzlicher Betriebsparameter in das Regelungskonzept eingebunden werden. Der dabei erreichbare Vorteil liegt darin, dass dieser zusätzliche Betriebsparameter einen signifikanten Einfluss auf den Sortierwirkungsgrad hat, aber nur geringen Einfluss auf die übrigen Betriebsparameter.

Fig. 3 zeigt eine besonders bevorzugte Ausführungsvariante der Erfindung, die sich vom Ausführungsbeispiel nach Fig. 2 dadurch unterscheidet, dass der Rücklauf RC nicht am ersten Sortierer, sondern vielmehr am zweiten Sortierer 9 der dargestellten Anlage vorgesehen ist. In dieser Rückführung RC ist analog zur Ausführungsform nach Fig. 2 ein Durchflusssensor 22' und ein Stellventil 23' vorgesehen, wobei der Durchflusssensor 22' seine Ausgangssignale an den Zustandsregler 25 liefert, während das Stellventil 23' seine Steuer- bzw. Regelsignale vom Zustandsregler 25 erhält. Die Verwendung eines Rücklaufs RC in einer höheren Stufe der Gesamtanordnung, wie im Ausführungsbeispiel nach Fig. 3 im Zusammenhang mit der Stufe 9, ist deshalb besonders vorteilhaft, weil in diesen Stufen die Schmutzfracht bereits größer ist und damit die Rückführung die bestmögliche Wirksamkeit entfalten kann.

Darauf hinzuweisen ist, dass im Zusammenhang mit den Ausführungsbeispielen nach den Fig. 2 und 3 generell ausgangs- bzw. eingangsseitige Messungen vorgesehen sind, was aber nicht bedeutet, dass sämtliche Massenströme stets über Messungen erfasst werden müssen. Es ist ebenso möglich, dass nur ein Teil der Massenströme online über Messwerte erfasst wird und die verbleibenden Massenströme rechnerisch ermittelt werden. Es genügt beispielsweise bei einem Sortierer, der über drei Anschlüsse ver- oder entsorgt wird, zwei Massenströme zu erfassen, weil sich dann ein dritter Massenstrom aufgrund des Arbeitens mit einem inkompressiblen Medium berechnen lässt.

Es sei ausdrücklich noch darauf hingewiesen, dass das erfindungsgemäße Verfahren im Vergleich zu den Ausführungsbeispielen nach den Fig. 2 und 3 sowohl mit einer größeren als auch mit einer kleineren Anzahl von Sortierern realisiert werden kann.

### Bezugszeichenliste

- 1: erster Sortierer
- 2: Sieb
- 3: Sammeleinheit
- 4: Stellventil, Grobfraktion erster Sortierer
- 5: Qualitätssensor
- 6: Durchfluss-Sensor, Grobfraktion erster Sortierer
- 7: Durchfluss-Sensor, Feinfraktion erster Sortierer
- 8: Stellventil, Feinfraktion erster Sortierer
- 9: zweiter Sortierer
- 10: Sieb
- 11: Durchfluss-Sensor, Grobfraktion zweiter Sortierer
- 12: Stellventil, Grobfraktion, zweiter Sortierer
- 13: Durchfluss-Sensor, Feinfraktion zweiter Sortierer
- 14: Stellventil, Feinfraktion zweiter Sortierer
- 15: dritter Sortierer
- 16: Sieb
- 17: Durchfluss-Sensor, Grobfraktion, dritter Sortierer
- 18: Stellventil, Grobfraktion, dritter Sortierer
- 19: Abfall
- 20: Durchfluss-Sensor, Feinfraktion dritter Sortierer
- 21: Stellventil, Feinfraktion dritter Sortierer
- 22: Durchfluss-Sensorrücklauf
- 22': Durchfluss-Sensor (Rücklauf RC)
- 23: Stellventilrücklauf
- 23': Stellventil (Rücklauf RC)
- 24: Pumpe
- 25: Zustandsregler (Prozessor)

## Patentansprüche

1. Verfahren zur Regelung von mehrstufigen Sortiersystemen bei der Papiererzeugung,
bei dem die jeweils einer Sortierstufe zugeführte Faserstoffsuspension (S) in mindestens zwei Fraktionen, nämlich eine Feinfraktion (F) und eine Grobfraktion (G), aufgeteilt und zumindest ein Anteil einer Grobfraktion einer ersten Sortierstufe in einer zweiten Sortierstufe nochmals sortiert und wenigstens die dabei erhaltene Feinfraktion in den Sortiervorgang rückgeführt und zumindest teilweise der abgeführten Feinfraktion der ersten Sortierstufe zugeführt wird,
**dadurch gekennzeichnet,**
**dass** an jeder Sortierstufe (1, 9, 15) des Sortiersystems die ein- und ausgangsseitigen Massenströme zumindest zum Teil durch online-Messung erfasst und die gewonnenen Werte einem dem Sortiersystem zugeordneten Zustandsregler (25) zur Bilanzierung der Massenströme sowie zur mathematischen Modellierung und Zustandsregelung des Sortiersystems zugeführt werden, und dass der Zustandsregler (25) in Abhängigkeit von vorgebbaren Zielgrößen der Sortierung, wie Produktion, Wirkungsgrad, Faserverlust, die ausgangsseitigen Massenströme der Sortierer (1, 9, 15) über Stellventile (4, 8, 12, 14) unter Berücksichtigung der mathematischen Modellierung des Sortiersystems steuert oder regelt.

2. Verfahren nach Anspruch 1,
**dadurch gekennzeichnet,**
**dass** die Massenströme über Durchfluss- und/oder Stoffdichtemessungen online erfasst werden.

3. Verfahren nach Anspruch 1 oder 2,
**dadurch gekennzeichnet,**
**dass** die mathematische Modellierung des Sortiersystems über ein System linearer Gleichungen vorgenommen wird, welche die Abhängigkeit der Zielgrößen von den Betriebsparametern beschreiben.

4. Verfahren nach Anspruch 3,
**dadurch gekennzeichnet,**
**dass** das Gleichungssystem im Zustandsregler (25) mittels Echtzeit-Algorithmen gelöst wird.

5. Verfahren nach einem der vorhergehenden Ansprüche,
**dadurch gekennzeichnet,**
**dass** über den Zustandsregler (25) die jeweiligen Zielgrößen qualitativ einzeln oder in wählbaren Kombinationen vorgebbar sind.

6. Verfahren nach einem der Ansprüche 3 bis 5,
**dadurch gekennzeichnet,**
**dass** veränderten Maschinenkonfigurationen, insbesondere Verschleiß oder Siebkorbwechsel, durch Anpassung der Konstanten des Gleichungssystems Rechnung getragen wird.

7. Verfahren nach einem der vorhergehenden Ansprüche,
**dadurch gekennzeichnet,**
**dass** über die mathematische Modellierung des Sortiersystems Betriebsgrenzen, wie minimal zulässiger Durchsatz, minimale Rejectmenge und dergleichen, vorgebbar sind.

8. Verfahren nach einem der vorhergehenden Ansprüche,
**dadurch gekennzeichnet,**
**dass** im Sortiersystem alle Feinfraktionen vorwärts geführt werden.

9. Verfahren nach einem der Ansprüche 1 bis 7,
**dadurch gekennzeichnet,**
**dass** ein vorgebbarer Teil der Feinfraktion (F) zumindest des ersten Sortierers (1) zum Eingang dieses Sortierers (1) rückgeführt wird.

10. Verfahren nach Anspruch 9,
**dadurch gekennzeichnet,**
**dass** der rückgeführte Anteil der Feinfraktion (F) über den Zustandsregler (25) gesteuert oder geregelt wird.

11. Verfahren nach einem der vorhergehenden Ansprüche,
**dadurch gekennzeichnet,**
**dass** ein die abgeführte Feinfraktion (F) des Sortiersystems erfassender Qualitätssensor (5) ein Eingangssignal für den Zustandsregler (25) liefert.

12. Verfahren nach Anspruch 11,
**dadurch gekennzeichnet,**
**dass** das vom Qualitätssensor (5) dem Zustandsregler (25) zugeführte Signal zumindest die Menge der beim ersten Sortierer (1) rückgeführten Feinfraktion beeinflusst.

13. Sortiersystem für die Papiererzeugung zur Durchführung des Verfahrens nach einem oder mehreren der vorhergehenden Ansprüche mit einem ersten Sortierer (1) und wenigstens einem zweiten Sortierer (9), wobei die jeweils einem Sortierer (1, 9) zugeführte Faserstoffsuspension (S) in mindestens zwei Fraktionen, nämlich eine Feinfraktion (F) und eine Grobfraktion (G), aufgeteilt wird und die Feinfraktion des zweiten Sortierers (9) zumindest teilweise der abgeführten Feinfraktion des ersten Sortierers zugeführt wird,
**dadurch gekennzeichnet,**
**dass** an den Ausgängen für die Feinfraktion (F) und die Grobfraktion (G) der Sortierer (1, 9) Durchfluss-Sensoren (4, 7; 11, 13) und Stellventile (4, 8; 12, 14) vorgesehen sind und dass ein Zustandsregler (25) vorgesehen ist, der zur Bilanzierung der Massenströme die Ausgangssignale aller Durchfluss-Sensoren erhält und die Stellventile in Abhängigkeit von vorgebbaren Zielgrößen der Sortierung unter Berücksichtigung einer mathematischen Modellierung des Sortiersystems steuert oder regelt.

14. Sortiersystem nach Anspruch 13,
**dadurch gekennzeichnet,**
**dass** dem Ausgang für die Grobfraktion des zweiten Sortierers (9) ein dritter Sortierer (15) nachgeschaltet ist, dessen Ausgängen für die Feinfraktion und die Grobfraktion jeweils Durchfluss-Sensoren (16, 17) und Stellventile (21, 18) zugeordnet sind, die ihre Messsignale an den Zustandsregler (25) liefern und ihre Steuersignale vom Zustandsregler (25) erhalten, dass die Grobfraktion des dritten Sortierers nach Entwässerung einer Deponie (19) zugeführt wird und die Feinfraktion zusammen mit der Grobfraktion des ersten Sortierers dem Eingang des zweiten Sortierers (9) zugeführt ist.

15. Sortiersystem nach Anspruch 13 oder 14,
**dadurch gekennzeichnet,**
**dass** in der Leitung für die abgeführte Feinfraktion des Sortiersystems ein Qualitätssensor (5) angeordnet ist, dessen Ausgangssignale dem Zustandsregler (25) zugeführt sind.

16. Sortiersystem nach einem der Ansprüche 13 bis 15,
**dadurch gekennzeichnet,**
**dass** zumindest dem ersten Sortierer ein Rücklauf (RC) für die Feinfraktion zugeordnet ist, dass in der entsprechenden Rücklaufleitung ein Durchfluss-Sensor (22) sowie ein Stell- oder Regelventil (23) angeordnet ist, wobei die Messsignale des Durchfluss-Sensors (22) dem Zustandsregler (25) zugeführt sind und das Stellventil (23) über den Zustandsregler (25) betätigt ist.

## Claims

1. A method of regulating multi-stage sorting systems in paper production,
wherein the fiber suspension (S) respectively supplied to a sorting stage is separated into at least two fractions, namely a fine fraction (F) and a coarse fraction (G), and at least one portion of a coarse fraction of a first sorting stage is again sorted in a second sorting stage and at least the fine fraction obtained is returned into the sorting process and is supplied at least partly to the discharged fine fraction of the first sorting stage,
**characterized in that**,
at each sorting stage (1, 9, 15) of the sorting system, the mass flows at the input side and at the output side are determined by online measurement at least in part and the values obtained are supplied to a state regulator (25) associated with the sorting system for the balancing of the mass flows and also for the mathematical modeling and state regulating of the sorting system; and **in that** the state regulator (25) controls or regulates the mass flows of the sorters (1, 9, 15) at the output side via setting valves (4, 8, 12, 14) while taking account of the mathematical modeling of the sorting system in dependence on pre-settable target parameters of the sorting system such as production, efficiency and fiber loss.

2. A method in accordance with claim 1, **characterized in that** the mass flows are determined online via throughflow measurements and/or consistency measurements.

3. A method in accordance with claim 1 or claim 2, **characterized in that** the mathematical modeling of the sorting system is carried out via a system of linear equations which describe the dependence of the target parameters on the operating parameters.

4. A method in accordance with claim 3, **characterized in that** the equation system is solved in the state regulator (25) by means of real time algorithms.

5. A method in accordance with any one of the preceding claims, **characterized in that** the respective target parameters can be qualitatively pre-set individually or in selectable combinations via the state regulator (25).

6. A method in accordance with any one of the claims 3 to 5 **characterized in that** modified machine configurations, in particular wear or screen basket replacement, are taken into account by matching the constants of the equation system.

7. A method in accordance with any one of the preceding claims, **characterized in that** operating limits such as minimum permitted throughput, minimum reject amount and the like can be pre-set via the mathematical modeling of the sorting system.

8. A method in accordance with any one of the preceding claims, **characterized in that** all fine fractions are guided in a forward manner in the sorting system.

9. A method in accordance with any one of the claims 1 to 7, **characterized in that** a pre-settable portion of the fine fraction (F) of at least the first sorter (1) is led back to the input of this sorter (1).

10. A method in accordance with claim 9, **characterized in that** the portion of the fine fraction (F) led back is controlled or regulated via the state regulator (25).

11. A method in accordance with any one of the preceding claims, **characterized in that** a quality sensor (5) detecting the discharged fine fraction (F) of the sorting system delivers an input signal for the state regulator (25).

12. A method in accordance with claim 11, **characterized in that** the signal supplied from the quality sensor (5) to the state regulator (25) influences at least the amount of the fine fraction led back at the first sorter (1).

13. A sorting system for paper production for carrying out the method in accordance with one or more of the preceding claims comprising a first sorter (1) and at least one second sorter (9), wherein the fiber suspension (S) respectively supplied to a sorter (1, 9) is separated into at least two fractions, namely a fine fraction (F) and a coarse fraction (G), and the fine fraction of the second sorter (9) is supplied at least partly to the discharged fine fraction of the first sorter,
**characterized in that**
throughflow sensors (4, 7; 11, 13) and setting valves (4, 8; 12, 14) are provided at the outputs for the fine fraction (F) and the coarse fraction (G) of the sorters (1, 9); and **in that** a state regulator (25) is provided which receives the output signals of all throughflow sensors to balance the mass flows and controls or regulates the setting valves in dependence on pre-settable target parameters of the sorting while taking account of a mathematical modeling of the sorting system.

14. A sorting system in accordance with claim 13, **characterized in that** a third sorter (15) is connected after the output for the coarse fraction of the second sorter (9), with respective throughflow sensors (16, 17) and setting valves (21, 18) being associated with its outputs for the fine fraction and the coarse fraction and delivering their measured signals to the state regulator (25) and receiving their control signals from the state regulator (25); **in that** the coarse fraction of the third sorter is supplied to a store (19) after dewatering; and **in that** the fine fraction is supplied, together with the coarse fraction of the first sorter, to the input of the second sorter (9).

15. A sorting system in accordance with claim 13 or claim 14, **characterized in that** a quality sensor (5), whose output signals are supplied to the state regulator (25), is arranged in the line for the discharged fine fraction of the sorting system.

16. A sorting system in accordance with any one of claims 13 to 15, **characterized in that** a return circuit (RC) for the fine fraction is associated with at least the first sorter; **in that** a throughflow sensor (22) and a setting or regulating valve (23) are arranged in the corresponding return circuit line, with the measured signals of the throughflow sensor (22) being supplied to the state regulator (25) and the setting valve (23) being actuated via the state regulator (25).

## Revendications

1. Procédé pour la régulation de systèmes de triage à plusieurs étages dans la production de papier,
dans lequel la suspension fibreuse (S) amenée à un étage de triage respectif est subdivisée en au moins deux fractions, à savoir une fraction fine (F) et une fraction grossière (G), et au moins une part d'une fraction grossière d'un premier étage de triage est à nouveau triée dans un deuxième étage de triage et au moins la fraction fine ici obtenue et retournée dans l'opération de triage et la fraction fine enlevée est au moins partiellement amenée au premier étage de triage,
**caractérisé en ce que**
au niveau de chaque étage de triage (1, 9, 15) du système de triage, les courants de masse à l'entrée et à la sortie sont saisis au moins en partie par un mesurage en ligne, et les valeurs obtenues sont injectées dans un régulateur d'état (25) associé au système de triage pour effectuer un bilan des courants de masse ainsi que pour une modélisation mathématique et une régulation d'état du système de triage, et **en ce que** le régulateur d'état (25) commande ou régule les courants de masse à la sortie du triage (1, 9, 15) en fonction de grandeurs cibles prédéterminables du triage, comme la production, le degré d'efficacité, la perte de fibres, au moyen de valves de commande (4, 8, 12, 14) en tenant à compte de la modélisation mathématique du système de triage.

2. Procédé selon la revendication 1, **caractérisé en ce que** les courants de masse sont saisis en ligne par mesurage de débit et/ou de densité de matière.

3. Procédé selon la revendication 1 ou 2, **caractérisé en ce que** la modélisation mathématique du système de triage est exécutée via un système d'équations linéaires qui décrivent la fonction des grandeurs cibles vis-à-vis des paramètres de fonctionnement.

4. Procédé selon la revendication 3, **caractérisé en ce que** le système d'équations est résolu dans le régulateur d'état (25) au moyen d'un algorithme en temps réel.

5. Procédé selon l'une des revendications précédentes, **caractérisé en ce que** les grandeurs cibles respectives sont prédéterminables de façon qualitative individuellement ou par combinaison à choisir, par l'intermédiaire du régulateur d'état (25).

6. Procédé selon l'une des revendications 3 à 5, **caractérisé en ce que** des modifications de configuration de la machine, en particulier l'usure ou l'échange du panier-tamis, sont prises en compte par adaptation des constantes du système d'équations.

7. Procédé selon l'une des revendications précédentes, **caractérisé en ce que** des limites de fonctionnement, comme un débit admissible minimal, des quantités de rejet minimales, et similaires, sont prédéterminables via la modélisation mathématique du système de triage.

8. Procédé selon l'une des revendications précédentes, **caractérisé en ce que** toutes les fractions fines sont menées vers l'avant dans le système de triage.

9. Procédé selon l'une des revendications 1 à 7, **caractérisé en ce qu'**une partie prédéterminable de la fraction fine (F) du premier étage de triage (1) au moins est retournée à l'entrée de cet étage de triage (1).

10. Procédé selon la revendication 9, **caractérisé en ce que** la part retournée de la fraction fine (F) est commandée et/ou régulée via le régulateur d'état (25).

11. Procédé selon l'une des revendications précédentes, **caractérisé en ce qu'**un capteur de qualité (5) qui détecte la fraction fine (F) enlevée du système de triage délivre un signal d'entrée pour le régulateur d'état (25).

12. Procédé selon la revendication 11, **caractérisé en ce que** le signal fourni par le capteur de qualité (5) au régulateur d'état (25) influence au moins la quantité de la fraction fine retournée au premier étage de triage (1).

13. Système de triage pour la production de papier, destiné à mettre en oeuvre le procédé selon l'une ou plusieurs des revendications précédentes, comprenant un premier étage de triage (1) et au moins un second étage de triage (9), dans lequel la suspension de matières fibreuses (S) amenée à un étage de triage (1, 9) respectif est subdivisée en au moins deux fractions, à savoir une fraction fine (F) et une fraction grossière (G), et la fraction fine du second étage de triage (9) est au moins partiellement amenée à la fraction fine enlevée du premier étage de triage,
**caractérisé en ce que**
aux sorties pour la fraction fine (F) et pour la fraction grossière (G) des étages de triage (1, 9) sont prévus des capteurs de débit (4, 7 ; 11, 13) et des valves de commande (4, 8 ; 12, 14), et **en ce qu'**il est prévu un régulateur d'état (25) qui, pour effectuer un bilan des courants de masse, reçoit les signaux de sortie de tous les capteurs de débit et qui commande ou qui régule les valves de commande en fonction de grandeurs cibles prédéterminables du triage en tenant compte d'une modélisation mathématique du système de triage.

14. Système de triage selon la revendication 13, **caractérisé en ce qu'**un troisième étage de triage (15) est branché à la sortie pour la fraction grossière du second étage de triage (9), avec des capteurs de débit (16, 17) respectifs et des valves de commande (21, 18) respectives associé(e)s aux sorties pour la fraction fine et pour la fraction grossière de ce troisième étage de sortie, qui délivrent leurs signaux de mesure au régulateur d'état (25) et qui reçoivent leurs signaux de commande depuis le régulateur d'état (25), **en ce que** la fraction grossière du troisième étage de sortie est mise à la décharge (19) après déshydratation, et **en ce que** la fraction fine est amenée à l'entrée du second étage de triage (9) conjointement avec la fraction grossière du premier étage de triage.

15. Système de triage selon la revendication 13 ou 14, **caractérisé en ce qu'**un capteur de qualité (5) est agencé dans la conduite pour la fraction fine enlevée du système de triage, dont les signaux de sortie sont amenés au régulateur d'état (25).

16. Système de triage selon l'une des revendications 13 à 15, **caractérisé en ce qu'**un retour (RC) pour la fraction fine est associé au moins au premier étage de triage, **en ce que** dans ladite conduite de retour correspondante sont agencés un capteur de débit (22) ainsi qu'une valve de commande ou de régulation (23), les signaux de mesure du capteur de débit (22) sont amenés au régulateur d'état (25), et la valve de commande (23) est actionnée via le régulateur d'état (25).
